# EUROPÄISCHE PATENTSCHRIFT

(11) **EP 0 090 228 B1**
(45) Veröffentlichungstag und Bekanntmachung des Hinweises auf die Patenterteilung: **04.03.1987**
(21) Anmeldenummer: 83102439.3
(22) Anmeldetag: 12.03.1983
(51) Int. Cl.: B43L 13/02

(54) **Numerisch oder manuell gesteuerte Laufwagen-Zeichenmaschine**
Carriage-type drawing machine with numerical or manual control
Machine à dessiner à chariots commandée numériquement ou manuellement

(30) Priorität: 26.03.1982 DE 3211174
(43) Veröffentlichungstag der Anmeldung: 05.10.1983
(73) Patentinhaber: Held, Kurt, D-78647 Trossingen (DE)
(72) Erfinder: Held, Kurt, D-78647 Trossingen (DE)

## Beschreibung

Die Erfindung betrifft eine Laufwagen-Zeichenmaschine gemäss dem Oberbegriff des Patentanspruchs 1.

Bei rechnergestützten Laufwagen-Zeichenmaschinen werden die Bahninformationen in Form von Analog- oder Digitalwerten kartesischer Koordinaten der Bahnpunkte an die Antriebe ausgegeben, wobei die Bahnbestimmung durch einen Rechner erfolgt, dem die Bahnbeschreibung durch Programmierung in einer geeigneten, regelmässig höheren Programmiersprache mitgeteilt wurde.

Darüberhinaus sollen rechnergestützte Zeichenmaschinen es dem Konstrukteur jedoch auch ermöglichen, während des Konstruktionsprozesses sowohl wie gewohnt mit im Zeichenkopf befestigten Linealen von Hand positioniert auf der Zeichenfläche zu arbeiten, als auch die Hilfe des Rechners bei der Ausführung einfach beschreibbarer oder ein für allemal beschriebener schwieriger, immer aber schwierig ausführbarer Zeichenoperationen einzusetzen. Er soll durch die Ausstattung der Maschine jederzeit in der Lage sein, Teile seiner Konstruktion zu Stützpunkten einer später abzufahrenden Bahn zu kürzen, Routineprogramme zur Ausführung von zum Beispiel wiederkehrenden Teilen seiner Konstruktion einzusetzen, Ortsbestimmungen versuchsweise vorzunehmen, zum Beispiel zur Optimierung bestimmter Verhältnisse, Schnittflächen zu schraffieren, beliebige Kreis- oder Streckenteilungen oder ähnliches vorzunehmen.

Der Stand der Technik ist gut gekennzeichnet durch ein Produkt der Firma Wild Heerbrugg AG, CH-9435 Heerbrugg, laut Dokumentation : Wild TA/TA2. Alle vom Zeichenkopfwagen auszuführenden Bewegungen und Bahnen müssen über einen Rechner programmiert werden, der über RS 232-Anschluss mit den Achsantrieben der Laufwagen-Zeichenmaschine verbunden ist.

Entsprechend der heute hohen Leistung der in dem jeweils eingesetzten Steuerrechner verfügbaren Programme werden solche automatischen Zeichenmaschinen zur Entwicklung umfangreicher Linienwerke und zur Darstellung komplexer Konstrukionen in den verschiedensten Ansichten und Schnittbahnen verwendet. Dieser Stand der Technik ist unter anderem auch durch Prospekte der Firmen : Aristo, Calomp, Xynetics beschrieben.

Kennzeichnend für diesen Stand der Technik sind die hohen intellektuellen Anforderungen an den Konstrukteur, die die Bedienung dieser Maschinen stellt, und die bei komplizierten Zeichnungswerken bis zum teilweisen oder vollen Verlust der Übersicht über die Linienwerksprogramme, auf jeden Fall jedoch zu steil zunehmendem Dokumentationsaufwand und damit zu einer Beeinträchtigung der Produktivität der Leistungseinheit Mensch-Maschine führt. Der weit überwiegende Teil aller Konstruktionsarbeiten im allgemeinen Ingenieurwesen wird deshalb auch heute noch an Zeichenbrettern und Zeichenmaschinen geleistet, deren Funktion seit Jahrzehnten unverändert ist.

Der entscheidende Nachteil des beschriebenen Standes der Technik besteht nämlich darin, dass durch die räumlich weit auseinanderliegenden Elemente konventioneller CAD-Anlagen für den Konstrukteur ungewohnte und konzentrationsstörende körperliche Bewegungen und Anpassungen des Auges an wechselnde Objektentfernungen notwendig werden, die psychisch stark belasten.

Der Erfindung liegt die Aufgabe zugrunde, Elemente sowohl der konventionellen handgeführten Zeichenmaschine als auch der konventionellen numerisch oder rechnergesteuerten Zeichenmaschine sowie Elemente sogenannter Plotter oder Beschriftungsmaschinen so anzuordnen, dass der Konstrukteur eine wirksame Hilfe von hoher Produktivität bei seiner Arbeit erhält, deren Anwendung für ihn naheliegend ist, weil nicht Einsicht in komplexe Rechnerprogramme, sondern nur Übersicht über das die Konstruktion oder den Plan darstellende Linienwerk von ihm verlangt wird.

Es ist von entscheidender Wichtigkeit, Fahrsensor, Digitalanzeige, Rechnertastatur, X₁-Y₁-Fahrwerk zum Beispiel nach DBP-27 24 855 Justierlupe, Druckbleistift sowie eine zweckmässige Auswahl von Röhrchenfedern räumlich eng benachbart im unmittelbaren Blickfeld des Bedieners einer Laufwagen-Zeichenmaschine nach der vorliegenden Erfindung anzuordnen.

Die Lösung dieser Aufgabe wird durch die im Kennzeichen des Patentanspruchs 1 beschriebene technische Lehre vermittelt, während die Unteransprüche zweckmässige Ausgestaltungsformen der Erfindung beinhalten.

Gemäss der Erfindung besitzt die Zeichenmaschine regelbare Antriebe in X- und Y-Richtung, die ihre Sollwerte von einem vorprogrammierten Analog- oder Digitalrechner oder von einem Führungssensor erhalten. Eine herkömmliche Laufwagen-Zeichenmaschine wird in X- und Y-Achse mit massearmen Antrieben hoher Dynamik ausgerüstet, die entweder von der Hand des Bedieners am Fahrsensor der Zeichenmaschine oder vom Rechner der Maschinensteuerung aus Bahnbeschreibungen erzeugte Fahrsignale in Fahrbewegungen umsetzen.

Der Zeichenkopf der so veränderbaren Laufwagen-Zeichenmaschine, der, wie bekannt, mit einer Aufnahme für zwei rechtwinklig zueinander angeordnete Lineale versehen ist, erhält neben einem Fahrsensor eine Tastatur als Eingang in den Steuerrechner und ein zweites, fest eingebautes Xᵢ-Yᵢ-Fahrwerk, zum Beispiel nach DBP-27 24855, eine Kathodenstrahlröhre als rechneransteuerbare Datenausgabe, eine Zentrierlupe, einen Druckbleistift, sowie eine zweckmässige Anzahl von Röhrchenfedern unterschiedlicher Strichbreiten.

Um diese erfinderische Anordnung teilweise bekannter, teilweise neuer Hilfsmittel ingenieurmässiger Konstruktion kostengünstig herzustellen, kann es zweckmässig sein, die Steuer- und Auswerteelektronik der Laufwagenachsen dem X₁-Y₁-Fahrwerk aufzuschalten, solange dort bahngefahren wird, und sie auf das X-Y-Fahrwerk zurückzuschalten, wenn dort Bedarf ist.

Weiter kann es zweckmässig sein, auch die Lagerung der Linealaufnahme motorisch drehbar auszubilden, um wie bei den X-Y- bzw. X₁-Y₁-Antrieben ein manuell oder vom Rechner erzeugtes Steuersignal zu definierten Drehungen der Linealaufnahme zu verarbeiten.

Eine weitere Ausführungsform der Erfindung besteht darin, dass im Zeichenkopf einer Laufwagen-Zeichenmaschine mit weg- oder ortsmessenden X-Y-Antrieben alle Ein- und Ausgabeelemente räumlich eng benachbart im direkten Gesichtsfeld des Bedieners angeordnet sind, die für die interaktive Zusammenarbeit mit dem Rechner und für die schrittweise Erstellung von Entwurf und Reinzeichnung am gleichen Ort, dem Arbeitsbereich der Zeichenmaschine, erforderlich sind. Ferner besteht eine weitere Ausführungsform darin, dass die über die Tastatur am Zeichenkopf zugänglichen Betriebsprogramme der Maschine die einfache Übernahme von durch manuelles Verfahren und Justieren des Zeichenkopfes mit dem Fahrsensor gewonnenen Positionen Ortsdaten jedes einzelnen Aus- und Eingabewerkzeuges wie X1-Y1-Schreiber, Schnittpunkt der Ziehkanten des Linealpaares, optische Achse der Zentrierlupe, Bleistift- oder Röhrchenfederachsen erlauben.

Die mit der erfinderischen Anordnung erzielbaren Vorteile bestehen besonders darin, dass sie sich dem natürlichen Entstehungsprozess einer ingenieurmässigen Konstruktion am Zeichenbrett fast ideal anpasst. Der Fahrsensor am Zeichenkopf gibt der Zeichenmaschine solange das Verhalten einer konventionellen, antriebslosen Laufwagen-Zeichenmaschine, als der Bediener Rechnerhilfe nicht wünscht, wobei jedoch die Ortsdaten jeweils interessierender Aus- oder Eingabewerkzeuge an der Anzeige zur Verfügung stehen können.

Vorteilhaft anders verhält sich der Zeichenkopf beim Loslassen des Fahrsensors. Da er keine Fahrsignale liefert, steht der Zeichenkopf und damit die Ziehkanten der Lineale fest. Die Ortsdaten der Ziehkanten oder jedes beliebigen anderen Ausgabewerkzeuges können in der Digitalanzeige verfolgt oder als Stützpunkte eines zu entwickelnden Bahnfahrprogrammes in den Rechner übernommen werden.

Erfordert der Arbeitsfortschritt Rechnerhilfe, zum Beispiel für Teilungen, Kreise, trigonometrische Bestimmungen oder für die Ausführung genormter Darstellungselemente, so kann sie über Tastatur abgerufen, über die Anzeige geprüft, mit jedem verfügbaren Zeichenwerkzeug geleistet werden. Ausführung und Fortschritt dieser Systemhilfe erfolgen im bequem überschauberen Gesichtsfeld des Bedieners, der die Ausführung über Tastatur beschleunigen, verzögern oder abbrechen kann.

Besonders wenn gespeicherte, grössen-, form-oder massstabvariable Darstellungselemente aufgabengerecht in Zeichnungen oder Pläne eingefügt werden sollen, ist die Möglichkeit, mit dem Fahrsensor und der Justierlupe feinfühlig im Arbeitsfeld, also in Zeichnung oder Plan, zu positionieren und die Ausführung dem benötigten, nur erschwert oder ungenau optisch positionierbaren Werkzeug per Steueranweisung zuzuordnen, ausserordentlich produktiv.

Ähnliches gilt für wiederkehrende oder einmalige Texte, wenn die Plazierung in der Zeichnung kritisch oder beengt oder von jeweils wechselndem Platzangebot gekennzeichnet ist. Hier kann die einfache Positionierung über Fahrsensor und die Beschränkung der beschreibbaren Fläche durch Angabe der Grenzen sehr zeitsparend sein. Reinzeichnen von Umrissen, Schnitten, Schraffuren, axiometrischen Darstellungen können ähnlich effektiv durch Interaktion zwischen Maschine und Mensch ausgeführt werden.

Eine Ausführungsform der Erfindung ist in der Zeichnung dargestellt. Die horizontale Führungsbahn 1 enthält einen zum Beispiel nach der eigenen noch nicht offengelegten Patentanmeldung P 31 04 962.1-27 angetriebenen, in der Zeichnung nicht dargestellten Führungswagen, an dem die Führungsbahn 2 starr und biegesteif befestigt ist. Auch die Führungsbahn 2 enthält wie die Führungsbahn 1 einen ebenfalls nicht dargestellten Führungswagen, an dem der Zeichenkopf 3 befestigt ist. Führungsbahn 1 stellt dabei die X-Achse, Führungsbahn 2 die Y-Achse der Zeichenmaschine dar. Die Führungsbahn 1 ist ihrerseits an zum Beispiel einem Zeichenbrett 15, wie allgemein bekannt, befestigt, das Zeichenbrett neigbar oder fest in zweckmässiger Höhe vor dem Zeichner aufgestellt.

Der Zeichenkopf 3 am Laufwagen der Führungsbahn 2 enthält für die Bedienung mit der linken Hand den für vektoriellen Druck in Fahrrichtung empfindlichen Fahrsensor 11 und den drehmomentempfindlichen Drehsensor 10, für die Erzeugung der Fahrsignale, für die Bewegung des Zeichenkopfes 3 oder für die Drehung des Linealwinkels 5, 6. Ferner sind auf der bedienerseitigen Frontfläche des Zeichenkopfes die Tastatur 13, sowie die Matrixpunkt- oder Kathodenröhrenanzeigen 12 angebracht.

Bedienerhandabgewandt, jedoch im nahen Gesichtsfeld des Bedieners und betätigt von Abhebemechanismen im inneren des Zeichenkopfes, befinden sich ein Xᵢ-Yᵢ-Fahrwerk 7, eine Bleistiftaufnahme 8, eine Justierlupe 9 sowie zum Beispiel Röhrchenfedern 4 verschiedener Strichstärken, die beispielsweise nach der eigenen noch nicht offengelegten Patentanmeldung P 31 44 057.6 angeordnet sein können.

Sollen sich die Bewegungen in X-Achse durch besondere Dynamik auszeichnen, so kann es zweckmässig sein, eine Führungsbahn 1' vorzusehen, darin einen ebenfalls nicht dargestellten Führungswagen anzuordnen, an dem die Führungsbahn 2 bei a so befestigt ist, dass rechte Winkel zwischen 1, 1' und 2 auch bei jeder für den Betrieb vorgesehenen Beschleunigung und Verzögerung ebenso gesichert sind wie Parallelverschiebung von Führungsbahn 2.

## Patentansprüche

1. Numerisch oder manuell gesteuerte Laufwagen-Zeichenmaschine mit digitaler X-Y-Positions-und Winkelanzeige, Eingabetastatur, Linealaufnahme und Röhrchenfeder- oder ähnlicher Schreibgeräte-Absenkmechanik am Zeichenkopf, dadurch gekennzeichnet, dass der Zeichenkopf (3) einen zusätlichen X₁-Y₁-Schreiber (7) mit hoher Dynamik und kleinem Arbeitsbereich nur für Beschriftungen und kleinformatige Symbole enthält, dessen Bahninformationen vom gleichen Rechner im Wechsel auch den X-Y-Antrieben der Laufwagen aufgeschaltet werden und dass alle Bewegungen des Zeichenkopfes (3) wahlweise sowohl vom bedienhandgeführten Fahrsensor (11) als auch vom Bahnrechner ausgehen und alle Betriebs- und Bahnfahrprogramme zumindest von der Tastatur (13) am Zeichenkopf (3) abgerufen werden können.

2. Zeichenmaschine nach Anspruch 1, dadurch gekennzeichnet, dass der Fahrsensor (11) ein im wesentlichen vektoriell druckproportionales X-Y-Signal entsprechend der Kraftrichtung der Bedienerhand abgibt, das nicht oder nur vernachlässigbar bedienwegabhängig ist und das die Sollwerte einer feinfühligen Servosteuerung der X-Y-Antriebe liefert.

3. Zeichenmaschine nach Anspruch 1, dadurch gekennzeichnet, dass für Justierungen auf Orte im Zeichnungsfeld (14) eine Lupe oder ein Mikroskop (9) so am Zeichenkopf (3) befestigt ist, dass sein Ort in Bezug auf den Referenzort des Zeichenkopfes (3) feste, der Maschinensteuerung bekannte Grösse ist.

4. Zeichenmaschine nach Anspruch 1, dadurch gekennzeichnet, dass die kartesischen Koordinaten der Orte aller weiteren, am Zeichenkopf (3) verfügbaren Zeichenwerkzeuge, zum Beispiel X₁-Y₁-Schreiber (7), Bleistiftaufnahme (8), Schnittpunkt der Ziehkanten der Lineale (5, 6), Röhrchenfedern (4) bekannt sind für die Maschinensteuerung.

5. Zeichenmaschine nach Anspruch 1-3, dadurch gekennzeichnet, dass die notwendigerweise verschiedenen Ortskoordinaten als Variable eines Koordinaten-Korrekturprogramms über die Tastatur am Zeichenkopf eingebbar sind.

6. Zeichenmaschine nach Anspruch 1-4, dadurch gekennzeichnet, dass die Antriebe X, X', Y, Y', X₁ und Y₁ im stromlosen Zustand gegen Wirkrichtungsumkehr selbsthemmend ausgelegt sind.

7. Zeichenmaschine nach Anspruch 1-4, dadurch gekennzeichnet, dass als Datenausgabe eine flache Kathodenstrahlröhre mit 90° Strahlumlenkung verwendet ist.

## Claims

1. Numerically or manually controlled carriage- type drawing machine with digital X-Y position and angle indication, input keyboard, ruler receptacle and a mechanism for lowering tubelet pens or similar writing devices at the drawing head, characterised thereby, that the drawing head (3) contains an additional X₁-Y₁ writer (7) with high dynamic range and small operating range only for inscriptions and symbols of small format, wherein the path information data forthe additional writer from the same computer are switched in alternation also to the X-Y drives of the carriages, and that all movements of the drawing head (3) emanate selectably from the travel sensor (11) manually guided by the operator as well as also from the path computer and all operating and path travel programs can be called up at least by the keyboard (13) at the drawing head (3).

2. Drawing machine according to claim 1, characterised thereby, that the travel sensor (11) delivers a substantially vectorially-pressure-proportional X-Y signal in accordance with the direction of force of the hand of the operator, which signal is not or only negligibly dependent on the operating travel and supplies the target values of a sensitive servo-control of the X-Y drives.

3. Drawing machine according to claim 1, characterised thereby, that for adjustments to locations in the drawing field (14), a lens or a microscope (9) is so fastened at the drawing head (3) that its location with respect to the reference location of the drawing head (3) is a fixed magnitude known to the machine control.

4. Drawing machine according to claim 1, characterised thereby, that the Cartesian co-ordinates of all further drawing tools, for example X₁-Y₁ writer (7), pencil receptacle (8), intersection of the drawing edges of the rulers (5, 6) and tubelet pens (4), that are available at the drawing head (3), are known for the machine control.

5. Drawing machine according to claim 1 to 3, characterised thereby, that the necessarily different location co-ordinates are able to be put in by way of the keyboard at the drawing head as variables of a co-ordinate correction program.

6. Drawing machine according to claim 1 to 4, characterised thereby, that the drives X, X', Y, Y', X₁ and Y₁ are designed to be self-locking against reversal of effective direction in the current-free state.

7. Drawing machine according to claim 1 to 4, characterised thereby, that a flat cathode-ray tube with 90° beam deflection is used as data output.

## Revendications

1. Machine à dessiner à chariot à commande numérique ou manuelle, comportant, sur la tête à dessiner, un affichage numérique de la position X-Y et de la position angulaire, un clavier d'entrée, un réceptacle pour règles et une mécanique pour abaisser des plumes tubulaires ou outils d'écriture semblables, caractérisée en ce que la tête à dessiner (3) contient un mécanisme supplémentaire pour écrire X₁-Y, (7), à accélération élevée et petite plage de travail, ne servant que pour les inscriptions et les symboles de petit format et dont les informations concernant la trajectoire, provenant du même ordinateur, sont alternativement envoyés aussi aux mécanismes d'avancement X-Y des chariots ; et en ce que tous les déplacements de la tête à dessiner (3) ont pour origine au choix aussi bien le capteur pour avancement (1) guidé par la main de l'utilisateur que l'ordinateur de trajectoire ; et en ce que tous les programmes d'exploitation et d'avancement selon trajectoire peuvent être appelés au moins depuis le clavier (13) de la tête à dessiner (3).

2. Machine à dessiner selon la revendication 1, caractérisée en ce que le capteur pour avancement (11) émet un signal X-Y essentiellement proportionnel au vecteur pression, qui correspond au sens de la force exercée par la main de l'utilisateur, qui ne dépend pas, ou de façon négligeable seulement, du déplacement et qui fournit les valeurs de consigne d'une servocommande fine des mécanismes d'entraînement X-Y.

3. Machine à dessiner selon la revendication 1, caractérisée en ce que, pour pouvoir s'aligner sur des positions de la surface du dessin (14), un microscope ou une loupe (9) est fixé à la tête à dessiner (3) de façon telle que sa position par rapport à la position de référence de la tête à dessiner (3) est une grandeur fixe, connue de la commande de la machine.

4. Machine à dessiner selon la revendication 1, caractérisée en ce que la commande de la machine connaît les coordonnées cartésiennes des positions de tous les autres outils à dessiner disponibles sur la tête à dessiner (3), par exemple le mécanisme pour écrire X₁-Y₁ (7), le réceptacle de crayon (8), l'intersection des bords à tracer des règles (5, 6), les plumes tubulaires (4).

5. Machine à dessiner selon les revendications 1-3, caractérisée en ce que, par l'intermédiaire du clavier qui se trouve sur la tête à dessiner, on peut entrer les coordonnées de position qui varient nécessairement comme variables d'un programme de correction des coordonnées.

6. Machine à dessiner selon les revendications 1-4. caractérisée en ce que les mécanismes X, X', Y, Y', X₁ et Y₁ sont conçus pour être auto- bloquants à l'égard d'une inversion de direction lorsque l'on est hors tension.

7. Machine à dessiner selon les revendications 1-4, caractérisée en ce que pour l'édition des données, on utilise un tube à rayons cathodiques plat à déviation des rayons de 90°.
